# EUROPÄISCHE PATENTSCHRIFT

(11) **EP 0 522 477 B1**
(45) Veröffentlichungstag und Bekanntmachung des Hinweises auf die Patenterteilung: **18.10.1995**
(21) Anmeldenummer: 92111384.1
(22) Anmeldetag: 04.07.1992
(51) Int. Cl.: A47K 10/34

(54) **Handtuchspender mit Papier**
Towel dispenser with paper
Distributeur d'essuie-mains avec papier

(30) Priorität: 12.07.1991 DE 4123027
(43) Veröffentlichungstag der Anmeldung: 13.01.1993
(73) Patentinhaber: von Lepel, Freifrau, Barbara, D-74199 Untergruppenbach-Vorhof (DE)
(72) Erfinder: Schreck, Roman, Dipl.-Ing., 8900 Augsburg (DE); Kurtz, Benno, 8857 Possenried (DE)
(74) Vertreter: Riebling, Peter, Dr.-Ing.

(56) Entgegenhaltungen:
- EP-A- 0 235 446
- US-A- 3 361 021
- US-A- 3 737 087
- US-A- 4 206 858

## Beschreibung

Gegenstand der vorliegenden Erfindung ist ein Handtuchspender mit Papierhandtüchern nach dem Oberbegriff des Patentanspruchs 1.

Bisher ist es bekannt, Handtuchspender mit Papier zu betreiben, wobei das Papier auf Papierrollen aufgewickelt ist.

In einfachsten Fall wird hierbei der Vorschubantrieb so gelöst, daß man das Papier per Hand aus dem Automaten herauszieht und hierbei nach einer bestimmten Zugstrecke ein Arretiermechanismus in Kraft gesetzt wird, der das weitere Herausziehen verhindert und gleichzeitig einen Abschneidemechanismus in Gang setzt.

In einer anderen Ausführungsform ist es bekannt, als Papier die Papierrolle über einen Klinkenmechanismus drehend anzutreiben, so daß nach einer bestimmten Abspulstrecke dieser Klinkenmechanismus arretiert und dann ebenfalls ein Schneidemechanismus in Kraft gesetzt wird.

Beiden Papierspendern haftet der Nachteil an, daß nur eine stark begrenzte Anzahl von Papiertüchern entnommen werden kann. Für Großverbraucher und für Orte, wo große Mengen von Papiertüchern benötigt werden, ist diese Lösung jedoch nicht zuträglich, denn nach der Beendigung des Abzuges der Papiere von der Papierrolle kann kein weiteres Papier mehr aus dem Papierspender entnommen werden. Dies ist unangenehm und führt zu Schwierigkeiten bei der Versorgung derartiger Papierspender mit Papierrollen.

Aus der US 4,206,858 ist ein Papierspender bekannt geworden, in welchem zur Vergrößerung des Papiervorrats zwei Papierrollen angeordnet sind, wobei der Benutzer das Papier manuell herausziehen muß. Sobald die erste Rolle fast aufgebraucht ist, erfolgt nach dem Schwerkraftprinzip ein Wechsel zwischen der fast leeren und der vollen Rolle.
Um ein Abtrennen eines Papierstreifens zu erleichtern, wird dieser in bestimmten Abständen perforiert.

Da die erste Rolle beim Wechsel nie ganz leer ist, werden für eine gewisse Zeit jeweils zwei Papierstreifen ausgegeben. Nachteilig ist, daß dabei immer eine gewisse Menge Papier verschwendet wird.

Die EP 0 235 446 A1 zeigt einen Spender, in dem ebenfalls zwei Papierrollen gelagert sein können. Die Papierbahn wird mittels Walzenantrieb motorisch von der jeweiligen Rolle abgezogen. Ist die eine Rolle fast leer, wird zusätzlich die Papierbahn der zweiten Rolle von den Antriebswalzen eingezogen. Dabei ergibt sich wiederum das Problem der doppelten Papierzulieferung wie oben beschrieben. Wieterhin zeigt diese Druckschrift keinen Perforations- oder Schneidemechanismus, der ein Abtrennen von Papierlängen erleichtert.

Die Erfindung ist durch die Lehre des Patentanspruchs 1 gekennzeichnet.

Nach dem Abspulen der einen Papierbahn aus dem Gerät wird automatisch die zweite Papierbahn aus dem Gerät herausgeführt und steht dort zu einer weiteren Entnahme bereit. Damit kann die Kapazität eines derartigen Geräts vervielfacht werden. Wenn man z.B. zwei derartige Papierrollen anordnet, wird die Kapazität des Papierspenders verdoppelt. Es liegt im Rahmen der vorliegenden Erfindung, die Kapazität des vorliegenden Geräts durch beliebig viele Papierrollen, d.h. auch durch mehr als zwei zu vervielfachen, der Einfachheit halber wird aber in der folgenden Beschreibung nur jeweils von einer Verdoppelung der Kapazität mit Hilfe von zwei Papierrollen ausgegangen.

Nach der Beendigung der Entnahme des Papierabzuges von der einen Rolle geht man automatisch auf die andere Papierrolle über, und kann diese auch zu einem großen Teil verbrauchen und während der gesamten Verbrauchszeit der zweiten Papierrolle bleibt genügend Zeit, um die erste Papierrolle auszuwechseln und gegen eine neue Papierrolle auszutauschen.

Damit können die Wartungsabstände für derartige Handtuchspender wesentlich verlängert werden, denn der Ersatz einer leeren Papierrolle kann während der Verbrauchszeit der zweiten Papierrolle erfolgen. Damit kann es nie vorkommen, daß der Handtuchspender vollkommen leer ist und auf einen einzigen bestimmten Zeitpunkt nachgefüllt werden muß, sondern es bleibt immer genügend Zeit, um den Papierspender aufzufüllen.

Es ist vorgesehen, daß die beiden Papierrollen jeweils einen getrennten Drehantrieb aufweisen, wobei die beiden Drehantriebe elektronisch angesteuert werden können. Hierbei ist es bevorzugt, wenn in der Papierbahn der ersten Papierrolle eine Lichtschranke mit Rollensensor und Empfänger angeordnet ist, die feststellt, wenn die erste Papierbahn zuende ist, um dann den Drehantrieb der zweiten Papierbahn abzuschalten.

Ebenso ist in analoger Weise in der Papierbahn der zweiten Papierbahn ebenfalls eine derartige Lichtschranke angeordnet, die feststellt, wenn die zweite Papierbahn verbraucht ist, um dann auf den Drehantrieb der ersten Papierbahn umzuschalten.

Der gesamte Handtuchspender kann sensorgesteuert sein, d.h. wenn man die Hand unter den Handtuchspender hält, erfasst der Sensor dieses Signal und startet den Drehantrieb der jeweils aktiven Rolle.

Über die Beaufschlagung des Drehantriebes kann bezüglich der Zeitdauer nun gesteuert werden, welche Länge von Papier aus dem Papierspender abgelassen wird, bis der Schneidemechanismus in Gang tritt.

Wichtig ist ferner, daß der Schneidemechanismus so ausgebildet ist, daß nicht die Papierbahn auf ihrer vollen Breite durchgeschnitten wird, sondern daß nur Perforationen angebracht werden oder Teilabschnitte abgeschnitten werden, um zu vermeiden, daß beim vollständigen Abschnitt ein derartiger Papierabschnitt ungenutzt auf den Boden fällt.

Durch den teilweisen Abschnitt von der Papierbahn wird gewährleistet, daß der Papierabschnitt noch an der Papierbahn hängenbleibt und leicht von Hand abgerissen werden kann.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisierte Vorderansicht eines Geräts nach der Erfindung,
- Figur 2:: schematisiert die Seitenansicht des Geräts nach Figur 1.

Der Handtuchspender nach den Figuren 1 und 2 besteht im wesentlichen aus einem Gestell 1, welches aus zwei parallelen, einen gegenseitigen Abstand voneinander einnehmenden Lagerplatten 2,3 besteht. Im oberen Bereich zwischen den Lagerplatten 2,3 ist auf einer ersten Rollenachse 6 eine erste Papierrolle 4 drehbar angeordnet, deren Papierbahn 9 nach unten über eine Umlenkrolle 21 und einen entsprechenden Abzugsmechanismus 10 in den Bereich eines Trichters 17 und einer darunterliegenden Entnahmeöffnung 23 geführt ist.

Unterhalb der ersten Papierrolle 4 ist eine zweite Rollenachse 7 zur Aufnahme einer zweiten Papierrolle 5 angeordnet, deren Papierbahn 8 mindestens in den Bereich des Trichters 17 reicht. Diese Papierbahn 8 wird über einen weiteren Abzugsmechanismus 10 angesteuert, der getrennt von dem ersten Abzugsmechanismus 10 für die Papierbahn 9 ausgebildet ist.

Der jeweilige Abzugsmechanismus 10 besteht aus einem Motor 11,15, dem jeweils ein Getriebe 12,16 zugeordnet ist. Das Getriebe arbeitet jeweils auf einer Antriebswelle 13,14, wobei die Antriebswelle 13,14 jeweils als Gummiwalze 20 ausgebildet ist.

Der Gummiwalze gegenüberliegend ist eine Andruckplatte 19 im Gehäuse zugeordnet, die schwenkbar am Gehäuse gelagert ist und gewichtsbelastet die Papierbahn 8,9 gegen die jeweilige Gummiwalze 20 presst.

Hierdurch wird ein Friktionsantrieb für die jeweilige Papierbahn 8,9 geschaffen und mit der entsprechenden Ansteuerung des Motors 11,15 wird somit entweder die eine Papierbahn 8 oder die andere Papierbahn 9 in Vorschubrichtung angetrieben.

Unterhalb des Trichters 17 ist ein Papierschneider 18 vorgesehen, der von einer nicht näher dargestellten Steuerung angesteuert wird.

In der Nähe der Entnahmeöffnung 23 ist vorne ein Sensor 24 angeordnet, der eine Handannäherung an den Handtuchspender von unten feststellt und somit jeweils den aktiven Antrieb, d.h. also entweder den Motor 11 oder den Motor 15, einschaltet.

In den Bereich der Papierbahnen 8,9 ist jeweils ein Sensor 25,26 angeordnet, der feststellt, ob entweder die eine Papierbahn 8 oder die andere Papierbahn 9 verbraucht ist und somit von dem einen Antrieb auf den anderen Antrieb umgeschaltet werden muß.

Die Anordnung des Sensors 24 ist auch aus Sicherheitsgründen erforderlich, um zu verhindern, daß über die Entnahmeöffnung 23 unbeabsichtigt in den Schacht 22 eingegriffen werden kann.

Zur Sicherstellung, daß mit dem erfindungsgemässen Gerät nur immer die gleichen Papierrollen 4,5 verwendet werden können, ist eine elektronische Sicherung vorgesehen. Diese kann in einer bevorzugten Ausführungsform aus z.B. in der Stirnseite der jeweiligen Papierrolle angeordnetem Rollensensor 27 bestehen, dem ortsfest ein Empfänger 28 gegenüberliegend angeordnet ist.

Die Sensoranordnung 27,28 wirkt dann auf die elektrische Steuerung des Geräts und diese elektrische Steuerung wird dann nur in Funktion gesetzt, wenn eine entsprechende Papierrolle 4,5 mit dem zugehörigen Rollensensor 27 eingesetzt wird.

Ein weiteres Merkmal der vorliegenden Erfindung kann sein, daß im Gehäuse (Gestell 1) noch weitere Funktionsteile eines Papierspenders angeordnet sind, wie z.B. ein Seifenspender mit einer entsprechenden Dosiereinrichtung, die ebenfalls sensorgesteuert ist, ein Creme-Spender und ggf. ein Duftspender.

Wichtig ist, daß diese Geräte ebenfalls in dem erfindungsgemässen Handtuchspender untergebracht sind, um als Kombination alle zur Handwäsche notwendigen Aggregate auf einem Raum zu vereinigen.

## Patentansprüche

1. Handtuchspender mit Papier, wobei in einem Gehäuse das Papier auf mindestens zwei Papierrollen (4,5) angeordnet ist und die anrollende Papierbahn bei Bedarf über eine Entnahmeöffnung (23) im Gehäuse ausgegeben wird, und jede der zwei oder mehr Papierrollen (4,5) antreibbar und der gemeinsamen Entnahmeöffnung (23) zuführbar ist, und die beiden Papierbahnen (8,9) der jeweiligen Papierolle (4,5) unten in der Nähe der Entnahmeöffnung (23) zusammenlaufen, **dadurch gekennzeichnet**, daß ein Schneidmechanismus (18) im Bereich des entnahmeseitigen Schachtes (22) vorgesehen ist, der die jeweilige Papierbahn (8,9) durch Perforation für Entnahmelängen vorbereitet, eine Beaufschlagung der Antriebe der Papierrollen (4,5) erfolgt, um die abgegebenen Papierlänge festzulegen, und die Papierrollen (4,5) jeweils einen eigenen Antrieb in Form eines elektromotorischen Drehantriebs (11,12; 15,16) für eine alternative Zuführung der jeweiligen Papierbahn (8,9) zur Entnahmeöffnung (23) aufweisen.

2. Handtuchspender nach Anspruch 1, **dadurch gekennzeichnet**, daß die Drehantriebe (11,12; 15,16) elektronisch gesteuert werden und daß z.B. im Bereich der Papierbahn (8) einer ersten Papierrolle (4) eine Lichtschranke mit einem Rollensensor (27) und zugeordneten Empfänger (28) angeordnet ist, wobei das Erfassen oder Abtasten des Endes der Papierbahn (8) der der ersten Papierrolle (4) zugeordnete Drehantriebe (11,12) stillgesetzt und der Drehantrieb der nächstfolgenden Papierrolle mit einer Papierbahn (9) aktiviert wird.

3. Handtuchspender nach Anspruch 1 und 2,
**dadurch gekennzeichnet,** daß im Verlauf der nächstfolgenden oder zweiten Papierbahn (9) ebenfalls eine Lichtschranke vorgesehen ist, welche beim Abtasten des Endes den Antrieb der diese Papierbahn tragenden Papierrolle stillsetzt und den Antrieb wiederum der ersten oder einer weiteren Papierrolle aktiviert.

4. Handtuchspender nach Anspruch 1,
**dadurch gekennzeichnet,** daß im unteren Bereich des Gehäuses eine Sensoranordnung angeordnet ist, deren Signalauslösung den Drehantrieb der jeweils aktiven Papierrolle startet.

## Claims

1. A towel dispenser with paper, in which in a housing the paper is arranged on at least two paper rolls (4,5) and the rolling paper web is issued when required via a removal opening (23) in the housing, and each of the two or more paper rolls (4,5) is able to be driven and conveyed to the common removal opening (23), and the two paper webs (8,9) of the respective paper roll (4,5) run together below in the vicinity of the removal opening (23), characterised in that a cutting mechanism (18) is provided in the region of the shaft (22) on the removal side, which prepares the respective paper web (8,9) by perforation for removal lengths, an action upon the drives of the paper rolls (4,5) takes place, in order to fix the delivered paper length, and the paper rolls (4,5) in each case have their own drive in the form of an electromotive rotary drive (11,12; 15,16) for an alternative supply of the respective paper web (8,9) to the removal opening (23).

2. A towel dispenser according to Claim 1, characterised in that the rotary drives (11,12; 15,16) are electronically controlled and that, for example, in the region of the paper web (8) of a first paper roll (4) a light barrier is arranged with a roll sensor (27) and associated receiver (28), in which the picking up or scanning of the end of the paper web (8) of the rotary drives (11,12) associated with the first paper roll (4) is stopped and the rotary drive of the following paper roll with a paper web (9) is activated.

3. A towel dispenser according to Claim 1 and 2, characterised in that in the course of the next or second paper web (9) a light barrier is likewise provided, which on scanning of the end stops the drive of the paper roll carrying this paper web and in turn activates the drive of the first or of a further paper roll.

4. A towel dispenser according to Claim 1, characterised in that in the lower region of the housing a sensor arrangement is arranged, the signal release of which starts the rotary drive of the respectively active paper roll.

## Revendications

1. Distributeur d'essuie-mains avec papier, dans lequel le papier est disposé dans un carter sur au moins deux rouleaux de papier (4, 5), la bande de papier déroulée est sortie au besoin par une ouverture d'extraction (23) prévue dans le carter, chacun des rouleaux de papier (4, 5) est apte à être entraîné et à être amené vers l'ouverture d'extraction commune (23), et les deux bandes de papier (8, 9) des rouleaux (4, 5) convergent en bas, à proximité de l'ouverture d'extraction (23),
caractérisé en ce qu'il est prévu, dans la zone de la gaine (22) située côté extraction, un mécanisme de coupe (18) qui prépare la bande de papier (8, 9) en la perforant pour des longueurs d'extraction, une sollicitation des entraînements des rouleaux de papier (4, 5) a lieu pour déterminer la longueur de papier distribuée, et les rouleaux de papier (4, 5) comportent chacun un entraînement propre sous la forme d'un entraînement rotatif à moteur électrique (11, 12 ; 15, 16) pour une amenée alternative des bandes de papier respectives (8, 9) vers l'ouverture d'extraction (23).

2. Distributeur d'essuie-mains selon la revendication 1, caractérisé en ce que les entraînements rotatifs (11, 12 ; 15, 16) sont commandés par voie électronique, et en ce qu'il est prévu, par exemple dans la zone de la bande de papier (8) d'un premier rouleau de papier (4), une barrière photo-électrique formée d'un détecteur de rouleau (27) et d'un récepteur associé (28), étant précisé que grâce à l'enregistrement ou à la détection de la fin de la bande de papier (8), l'entraînement rotatif (11, 12) associé au premier rouleau de papier (4) est arrêté et l'entraînement rotatif du rouleau de papier suivant portant une bande de papier (9) est activé.

3. Distributeur d'essuie-mains selon les revendications 1 et 2, caractérisé en ce qu'il est également prévu, sur le parcours de la bande de papier suivante ou de la seconde bande de papier (9), une barrière photo-électrique qui, lors de la détection de sa fin, arrête l'entraînement du rouleau de papier portant cette bande de papier, et active l'entraînement du premier rouleau de papier ou d'un autre rouleau de papier.

4. Distributeur d'essuie-mains selon la revendication 1, caractérisé en ce qu'il est prévu, dans la zone inférieure du carter, un dispositif détecteur dont le déclenchement de signal met en marche l'entraînement rotatif du rouleau de papier actif.
